# EUROPÄISCHE PATENTSCHRIFT

(11) **EP 0 026 261 B1**
(45) Veröffentlichungstag und Bekanntmachung des Hinweises auf die Patenterteilung: **12.01.1983**
(21) Anmeldenummer: 80103438.0
(22) Anmeldetag: 20.06.1980
(51) Int. Cl.: B01D 35/28, F28G 1/12

(54) **Vorrichtung zum Abscheiden von Reinigungskörpern aus einem einem Röhrenwärmetauscher entströmenden Fluid**
Device for separating cleaning bodies from a fluid flowing out of a shell-and-tube heat exchanger
Dispositif pour la séparation des éléments de nettoyage d'un fluide s'écoulant d'un échangeur de chaleur à tube

(30) Priorität: 14.08.1979 US 66380
(43) Veröffentlichungstag der Anmeldung: 08.04.1981
(73) Patentinhaber: Borchert, Werner, D-4030 Ratingen (DE); Schulz, Adalbert, New York 10028 (US)
(72) Erfinder: Borchert, Werner, D-4030 Ratingen (DE); Schulz, Adalbert, New York 10028 (US)
(74) Vertreter: Ackmann, Günther

## Beschreibung

Die Erfindung betrifft eine Vorrichtung zum Abscheiden von Reinigungskörpern aus einem, einem Röhrenwärmetauscher entströmenden Fluid, bestehend aus einem von dem Fluid axial durchströmten Gehäuse und zwei halbelliptischen Trennsieben, welche um eine quer zur Strömungsrichtung verlaufende Achse verschwenkbar sind und in ihrer schrägen Siebstellung mit ihrem unteren Rand in einen das Gehäuse quer durchragenden, nach oben offenen Sammlerkasten münden, der mit wenigstens einer verschwenkbaren Seitenwand und einem oder mehreren Abzugrohren versehen ist.

Bei Röhrenwärmetauschern werden zur ständigen Reinigung kugelförmige Reinigungskörper aus Schwammgummi o. dgl. in das als Kühlmittel benutzte Fluid eingeleitet und durch die Röhren gedrückt. Nach Verlassen des Röhrenwärmetauschers werden die Reinigungskörper aus dem Fluid abgeschieden und im Kreislauf wieder dem dem Röhrenwärmetauscher zuströmenden Fluid zugeleitet. Zum Abscheiden der Reinigungskörper ist beispielsweise aus der AT-B-212339 eine Vorrichtung bekannt, bei der zwei halbelliptische Trennsiebe in ihrer schrägen Sieb- bzw. Fangstellung trichterförmig in einen Sammlerkasten münden, der ebenfalls trichterförmig ausgebildet ist und in ein Abzugrohr einmündet. Bei dieser Ausführung sind die etwa dreieckförmigen Seitenwände, die parallel zum unteren Rand der Trennsiebe verlaufen, am Gehäuse fixiert, während die beiden anderen siebartig ausgebildeten Wandteile um eine Achse verschwenkbar gelagert sind, die quer zu den Schwenkachsen der Trennsiebe verläuft.

Weiterhin sind zur Einstellung der Strömungsverhältnisse über und unter dem Sammlerkasten verstellbare Drosselelemente vorhanden. Bei dieser Ausführung fliesst ein Teilstrom des Fluids durch den Sammlerkasten hindurch, wobei die von dem Sammlerkasten aufgefangenen Reinigungskörper über das Abzugrohr abgesaugt werden. Bei Vorrichtungen dieser Art besteht die Schwierigkeit, dass die Trennsiebe, insbesondere die zum Sammlerkasten gehörenden siebartigen Wandteile, durch Schmutzteilchen und Algenansatz schnell verstopfen und der Ablauf der Reinigungskörper auf den Trennsieben beeinträchtigt wird. Die Trennsiebe müssen deshalb häufig gereinigt werden. Hierfür sieht die DE-B 1227040 eine am Einlauf des Sammlerkastens angeordnete Verschlussklappe vor, durch welche eine Rückspülung erzwungen wird, welche die Verschmutzungen abstossen soll. Dieser vom Sammlerkasten, den darin befindlichen siebartigen Wandteilen, den Drosseln und der Verschlussklappe mit ihren zahlreichen Stellorganen gebildete Sammler ist jedoch sehr aufwendig und störanfällig. Ausserdem wird duch die Rückspülung keine ausreichende Säuberung der Trennsiebe erreicht. Dieser Nachteil haftet auch einer anderen bekannten in der DE-C 1303750 beschriebenen Ausführung an, bei der zur Verbesserung der Strömungsverhältnisse in dem kritischen Übergangsbereich am unteren Ende der oberen Trennsiebe divergierende Zwischenroste angeordnet sind. Hierdurch wird zwar ein Stau der Reinigungskörper in dieser Zone vermieden; auf die erforderliche Reinigung der Trennsiebe hat dies jedoch keinen Einfluss.

Ausgehend von diesem Stand der Technik liegt der Erfindung die Aufgabe zugrunde, eine Vorrichtung der gattungsgemässen Art derart auszubilden, dass bei einem wesentlich einfacheren Aufbau eine wirksamere Reinigung der Trennsiebe und des Sammlers ermöglicht wird.

Diese Aufgabe wird erfindungsgemäss dadurch gelöst, dass wenigstens eine der parallel zum unteren Rand der Trennsiebe verlaufenden Seitenwand des Sammlerkastens an dem zugehörigen Trennsieb befestigt und mit diesem verschwenkbar ausgebildet ist.

Durch diese Ausbildung entfallten sowohl im Sammlerkasten verschwenkbar angeordnete Trennsiebe als auch Drosseln, Veschlussklappe und die zahlreichen Stellorgane. Der wesentliche Vorteil besteht jedoch darin, dass zum Zwecke der Reinigung beim Verschwenken der Trennsiebe wenigstens eine Seitenwand des Sammlerkastens gleichzeitig mit abgeschwenkt und damit das Innere des Sammlerkastens für ein freies Anströmen des Fluids geöffnet wird und alle Teile des Sammlerkastens wirksamer gereinigt werden. Darüber hinaus wird die abgeschwenkte Seitenwand von ihrer Rückseite angeströmt. Da die abschwenkbare Seitenwand an dem ohnehin verschwenkbaren Trennsieb befestigt ist, ist für deren Abschwenken kein besonderes Stellorgan erforderlich. Der Gesamtaufbau der Vorrichtung ist daher wesentlich einfacher und weniger störanfällig.

Der den Sammlerkasten abschliessende Boden kann in Abhängigkeit von der Grösse und der erwünschten Lage des oder der Abzugrohre verschieden ausgebildet sein. Soll das Abzugrohr quer an die verschwenkbaren Seitenwände anschliessen, besteht der Boden vorzugsweise aus einem oder mehreren Trichtern, an deren tiefster Stelle je ein quer zu den Seitenwänden des Sammlerkastens verlaufendes Abzugrohr angeschlossen ist. Bei einer solchen Ausführung wird die auf der Seite derAbzugrohre liegende Seitenwand fest eingebaut und nur die gegenüberliegende Seitenwand an dem zugehörigen Trennsieb befestigt und mit diesem verschwenkbar sein. Ist jedoch ein Anschluss des Abzugrohres längs der Seitenwände des Sammlerkastens erwünscht, so kann entweder ein in dieser Längsrichtung schräg verlaufender Boden, an dessen tiefster Stelle das Abzugrohr angeschlossen ist, oder ein von der Mitte der Seitenwände aus nach beiden Enden hin schräg nach unten verlaufender Boden vorgesehen sein, wobei an jedem Ende ein Abzugrohr vorhanden ist. Bei diesen beiden Ausführungen können wahlweise eine Seitenwand oder beide Seitenwände an dem der betreffenden Seite zugehörigen Trennsieb befestigt und mit diesem verschwenkbar ausgebildet sein.

Die Reinigungswirkung lässt sich auch dadurch weiter verbessern, dass der Boden des Sammlerkastens an einer verschwenkbaren Seitenwand befestigt ist und daher für ein günstigeres Ausströmen in der Reinigungslage mit ausgeschwenkt wird. Da der Sammlerkasten ausschliesslich aus Blechteilen mit einer glatten Oberfläche besteht, sind auch die Strömungsverhältnisse im Vergleich zu den bekannten siebartigen Wandteilen wesentlich günstiger. Die Strömungsfäden sind überwiegend zum Abzugrohr hin gerichtet.

Um in dem kritischen Strömungsbereich an den unteren Enden der Trennsiebe den Ablauf der Reinigungskörper und die Reinigung durch den Spüleffekt günstiger zu gestalten, ist erfindungsgemäss vorgesehen, am unteren Ende dieser Trennsiebe je ein in den Sammlerkasten mündendes Siebteil anzuordnen, dessen Neigungswinkel zur axialen Strömungsrichtung etwa halb so gross ist wie der Neigungswinkel des zugehörigen Trennsiebes. Hierdurch ist die senkrecht auf diese abgeknickten Siebteile gerichtete Strömungskomponente halbiert und damit der Reibungswiderstand so verringert, dass ein Stau der Reinigungskörper nicht erfolgen kann. In der abgeschwenkten Spülstellung hingegen werden die abgeknickten Siebteile stärker der Strömung ausgesetzt und daher besser gereinigt.

Der Gegenstand der Erfindung ist in der Zeichnung durch mehrere Ausführungsbeispiele dargestellt; es zeigt:
Fig. 1 einen Röhrenwärmetauscher mit einer zugeordneten Vorrichtung zum Abscheiden von Reinigungskörpern in einer schematischen Darstellung,
Fig. 2 die in Fig. 1 gezeigte Vorrichtung zum Abscheiden von Reinigungskörpern in einem mittleren Längsschnitt und in einem grösseren Massstab,
Fig. 3 den Gegenstand der Fig. 2 in einem Schnitt nach Linie III-III,
Fig. 4 und 5 den Gegenstand der Fig. 2 und 3 in einer Ansicht von oben in der Spül- bzw. in der Arbeitsstellung,
Fig. 6 einen Ausschnitt des Gegenstandes der Fig. 2 in einem grösseren Massstab,
Fig. 7 eine erste abgewandelte Ausführung des Sammlerkastens in einer der Fig. 3 entsprechenden Darstellung,
Fig. 8 eine zweite abgewandelte Ausführung des Sammlerkastens in einer der Fig. 3 entsprechenden Darstellung,
Fig. 9 eine dritte abgewandelte Ausführung des Sammlerkastens in einer der Fig. 3 entsprechenden Darstellung und
Fig. 10 den Gegenstand der Fig. 9 in einem Querschnitt nach Linie X-X, jedoch mit zwei abschwenkbaren Seitenwänden des Sammlerkastens.

Bei dem in Fig. 1 gezeigten Röhrenwärmetauscher 100 dient ein Flüssigkeitsstrom F als Kühlmittel, wobei die Flüssigkeit, z.B. Wasser, von einer Zuflussleitung 102 in Richtung des Pfeiles W durch ein Rohrbündel 101 in eine Abflussleitung 103 strömt. Die Kühlrohre des Rohrbündels 101 werden mit Hilfe einer Vielzahl von Reinigungskörpern B aus Schwammgummi, deren Durchmesser etwa dem Innendurchmesser dieser Kühlrohre entspricht, gereinigt, wobei die von der Flüssigkeit mitgeführten Reinigungskörper B aus der Abflussleitung 103 über eine By-Pass-Leitung 104, die mit einer Pumpe 105 und einem Sperrventil 106 versehen ist, kreisförmig in die Zuflussleitung 102 rückgeführt werden. In der By-Pass-Leitung 104 ist ein Auffangbehälter 107 angeordnet, der alle im Umlauf befindlichen Reinigungskörper B aufzunehmen vermag. Dieser besitzt ein rinnenförmiges Bodensieb 108, das über ein Sperrventil 110 mit einer Abflussleitung 109 verbunden ist. Eine während der Umlaufphase durch ein Ventil 112 geschlossene Nebenleitung 111 wird während der Einsammelphase bei geöffnetem Ventil 112 und geschlossenem Ventil 110 von der Flüssigkeit durchströmt, wobei die Reinigungskörper B im Auffangbehälter 107 gesammelt werden, bis alle im Kreislauf befindlichen Reinigungskörper im Auffangbehälter 107 aufgefangen sind.

Um die Reinigungskörper B in der Abflussleitung 103 von dem Hauptflüssigkeitsstrom abzuscheiden und für den Kreislauf in die By-Pass-Leitung zu leiten, ist in bekannter Weise in der Abflussleitung 103 eine Abscheidevorrichtung 1 angeordnet. Bei dieser in den Fig. 2 bis 5 dargestellten Vorrichtung sind zur Abscheidung der vom Fluid mitgeführten Reinigungskörper in der Abflussleitung 103 zwei Trennsiebe 2, 3 an Schwenklagern 4', 4" angeordnet. Diese Trennsiebe 2, 3 sind an je einem halbelliptischen Rahmen 20,30 angeordnet, wobei der untere Rand jeweils in horizontaler Richtung quer in der Rohrleitung 103 liegt. Beide Trennsiebe 2, 3 befinden sich in ihrer Arbeitsstellung, in der die Reinigungskörper abgefangen werden sollen, in der in Fig. 2 mit ausgezogenen Linien gezeigten Spülstellung mittels Stellorganen 14', 14" verschwenkbar, in der die Rückfläche der Trennsiebe angeströmt wird, um an den Sieben anhaftende Schmutzteilchen, Algen u. dgl., abzuspülen.

Mit ihrem unteren linienförmigen Rand münden die Trennsiebe 2, 3 in einen Sammlerkasten 5, der stirnseitig durch Stirnwände 15, 16 sowie von den Seitenwänden 7, 8 und einem Boden 11 begrenzt wird. Dieser schmale und oben offene Sammlerkasten durchragt das Abflussrohr 103 quer. Während die Seitenwand 8 fest angebracht ist; ist die Seitenwand 7 mit Hilfe von Zwischenstücken 17,18 am unteren Ende des Siebrahmens 20 vom Trennsieb 2 befestigt und mit diesem verschwenkbar. Der Boden 11 besteht bei der Ausführung nach den Fig. 2 bis 5 aus mehreren trichterförmig angeordneten Platten, die an der Seitenwand 7 befestigt sind und mit dieser verschwenken. An der tiefsten Stelle der beiden Trichter befinden sich zwei Abzugrohre 6', 6". Je nach Grösse der Vorrichtung besteht aber auch die Möglichkeit, nur einen Trichter mit einem Abzugrohr oder eine beliebighe Anzahl Trichter mit je einem zugeordneten Abzugrohr vorzusehen; die Bauhöhe kann daher bedarfsweise sehr niedrig gehalten werden.

Die Seitenwände 7, 8 bestehen vorzugsweise aus unperforierten Blechen, die aber wahlweise auch perforiert sein können.

Bei der Ausführung nach den Fig. 2 bis 6 bilden die Seitenwand 8 und die Endwände 15, 16 eine feste Einheit mit Abzugrohren 6', 6", während die mit dem Boden 11 verbundene Seitenwand 7 von dieser Einheit lösbar ist, wobei letztere am Rahmen 20 mit Hilfe der bei 19 angeschraubten Zwischenstücke 17, 18 befestigt ist. Beim Drehen der beiden Siebe 2, 3 in deren Spülstellung werden die Seitenwände 7 und der Boden 11 von der Mittelebene M weggeschwungen, wodurch der Kasten geöffnet wird und dessen Wände ebenso wie dessen Boden von dem durch das Abflussrohr 103 fliessende Wasser beaufschlagt werden. Der Wasserstrom fliesst gegen die rückwärtigen Flächen der nach unten divergierenden Teile der Siebe 2, 3 und durchströmt deren Zwischenräume in der umgekehrten Richtung, so dass vorhandene angelagerte Feststoffteilchen weggeschwemmt werden.

Die Rostteile der Siebe 2, 3 sind durch Querstangen 12, 13 verbunden und, wie Fig. 6 zeigt, etwa in Höhe ihrer Schwenkachsen 4', 4" in zwei Abschnitte 21, 22 und 31, 32 unterteilt, welche obere und untere Siebteile bilden, die verschiedene Winkel a und β mit der Mittelebene M in ihrer Arbeitsstellung einschliessen, wobei a vorzugsweise zwischen 20° und 30° liegt und vorzugsweise etwa 2ß beträgt. So divergieren die oberen Siebteile 21 und 31 mit einem grösseren spitzen Winkel 2 a als die unteren Siebteile 22,32, welche einen spitzen Winkel 2ß einschliessen.

Hierdurch ist die senkrecht auf die abgeknickten Abschnitte 21, 31 gerichtete Strömungskomponente gegenüber der senkrecht auf die Hauptsiebfläche gerichteten Strömungskomponente halbiert. In der Betriebsstellung ist dadurch der Reibungswiderstand an den abgeknickten Siebabschnitten kleiner mit der Folge, dass die Reinigungskörper ohne Stau gleichmässig in den Sammlerkasten strömen. In der in Fig. 2 gestrichelt dargestellten Spülstellung hingegen werden die abgeknickten Siebabschnitte 21, 31 von ihrer Rückseite stärker angeströmt und daher besser gereinigt. Wenngleich in Fig. 6 der Neigungswinkel β etwa halb so gross ist wie der Neigungswinkel α, kann mit einem anderen kleineren Neigungswinkel ß die gleiche Wirkung erzielt werden, sofern die senkrechte Strömungskomponente ausreichend klein ist, um den Reibungswiderstand entsprechend zu verringern.

Die Ausführung nach den Fig. 2 bis 6 kann auch dadurch abgewandelt werden, dass der obere Bereich des schräg verlaufenden Bodens 11 zwischen den Siebabschnitten 22, 32 angeordnet und dabei dem V-förmigen Querschnitt dieses Siebabschnittes angepasst ist, um die Bauhöhe weiterhin zu reduzieren.

In Fig. 7 ist eine erste abgewandelte Ausführung des Sammlerkastens 5a gezeigt, deren Boden eine einfache Rinne bildet, wobei das eine Abzugrohr 6a zwischen den Stirnwänden 15a, 16a quer zur Längsachse des Sammlerkastens verläuft. Doch kann das Abzugrohr auch in Längsrichtung an den Sammlerkasten angeschlossen sein.

Bei der in Fig. 8 dargestellten zweiten abgewandelten Ausführung eines Sammlerkastens 5b verläuft der Boden 11 b von einer hohen Lage an einem Ende schräg nach unten in eine tiefere Lage am anderen Ende, an dem ein Abzugrohr 6b in Längsrichtung zum Sammlerkasten, d.h. am Stirnende 15b angeschlossen ist. Diese Ausbildung lässt sich wiederum zu der in Fig. 9 gezeigten Form abwandeln, bei der von einer mittleren hohen Stellung aus zwei Bodenteile 11c zu den Stirnwänden 15c, 16c hin schräg nach unten verlaufen und an den Stirnwänden in je ein Abzugrohr 6c', 6c" münden.

Sofern die Abzugrohre nicht seitlich, sondern an den Stirnenden des Sammlerkastens 5c anschliessen, können, wie Fig. 10 zeigt, beide Seitenwände 7c, 8c an dem der betreffenden Seite zugehörigen Trennsieb 3 bzw. 2 befestigt und mit diesen veschwenkbar sein. Der Spüleffekt kann hierdurch weiter verbessert werden. Der Boden 11c kann dabei an dem einen oder dem anderen Trennsieb 7c oder 8c befestigt sein.

Da der Sammlerkasten aus glattflächigen Blechteilen besteht, wird eine Verschmutzung durch Anlagerung von Schmutzteilchen, Algen u. dgl. erheblich herabgesetzt. Während bei den bekannten Vorrichtungen der Siebkasten mit seinen Bauteilen schneller verschmutzt als die beiden Hauptsiebe, ist erfindungsgemäss eine Reinigung nur in Abhängigkeit von der langsamer erfolgenden Verschmutzung der Trennsiebe erforderlich. Findet eine solche Reinigung durch Verschwenken der Trennsiebe 2, 3 in die Spülstellung statt, wird der Sammlerkasten 5 zwangsläufig geöffnet und damit automatisch mitgereinigt.

## Patentansprüche

1. Vorrichtung zum Abscheiden von Reinigungskörpern aus einem, einem Röhrenwärmetauscher entströmenden Fluid, bestehend aus einem von dem Fluid axial durchströmten Gehäuse und zwei halbelliptischen Trennsieben, welche um eine quer zur Strömungsrichtung verlaufende Achse verschwenkbar sind und in ihrer schrägen Siebstellung mit ihrem unteren Rand in einen das Gehäuse quer durchragenden, nach oben offenen Sammlerkasten münden, der mit wenigstens einer verschwenkbaren Seitenwand und einem oder mehreren Abzugrohren versehen ist, dadurch gekennzeichnet, dass wenigstens eine der parallel zum unteren Rand der Trennsiebe (2, 3) verlaufenden Seitenwand (7, 8) des Sammlerkastens (5) an dem zugehörigen Trennsieb befestigt und mit diesem verschwenkbar ausgebildet ist.

2. Vorrichtung nach Anspruch 1, dadurch gekennzeichnet, dass der Boden (11) des Sammlerkastens (5) aus ein oder mehreren Trichtern besteht, an deren tiefster Stelle je ein quer zu den Seitenwänden (7, 8) des Sammlerkastens verlaufendes Abzugrohr (6_{'}, 6") angeschlossen ist.

3. Vorrichtung nach Anspruch 1, dadurch gekennzeichnet, dass der Sammlerkasten (5) mit einem längs der Seitenwände (8b) schräg verlaufenden Boden (11c) versehen ist, an dessen tiefster Stelle ein in gleicher Richtung verlaufendes Abzugrohr (6b) angeschlossen ist.

4. Vorrichtung nach Anspruch 1, dadurch gekennzeichnet, dass der Boden (11c) des Sammlerkastens (5c) von der Mitte de Seitenwände (8c) aus nach beiden Enden hin schräg nach unten verläuft und in je ein Abzugrohr (6c" 6c") mündet.

5. Vorrichtung nach Ansprüchen 3 oder 4, dadurch gekennzeichnet, dass beide Seitenwände (7c, 8c) an dem der betreffenden Seite zugehörigen Trennsieb (2,3) befestigt und mit diesem verschwenkbar ausgebildet sind.

6. Vorrichtung nach einem der Ansprüche 1 bis 5, dadurch gekennzeichnet, dass der Boden (11, 11a, 11b, 11c) des Sammlerkastens (5, 5a, 5b, 5c) an einer verschwenkbaren Seitenwand (7, 7c) befestigt ist.

7. Vorrichtung nach einem der Ansprüche 1 bis 6, dadurch gekennzeichnet, dass am unteren Ende der Trennsiebe (2, 3) je ein in den Sammlerkasten (5) mündendes unteres Siebteil (22, 32) angeordnet ist, dessen Neigungswinkel β zur axialen Strömungsrichtung etwa halb so gross ist wie der Neigungswinkel a des oberen Siebteils (21,31) des zugehörigen Trennsiebes (2,3).

## Claims

1. An apparatus for separating cleaning agents from a fluid discharging from a tubular heat exchanger, the apparatus comprising a casing flowed through axially by the fluid and two semi- elliptical separating screens which are pivotable round an axis transverse of the flow direction and which when in their inclined screening position have their bottom ends extending into a header box which extends transversely through the casing, is open at the top and has at least one pivoted side wall and one or more draw-off tubes, characterised in that at least one of the header box side walls (7, 8) extending parallel to the bottom edge of the separating screens (2, 3) is secured to and pivotable together with the associated separating screen.

2. An apparatus according to claim 1, characterised in that the base (11) of the header box (5) comprises one or more funnels having connected to their lowest parts one draw-off tube (6', 6") each which extends transversely of the header box side walls (7, 8).

3. An apparatus according to claim 1, characterised in that the header box (5) has a base (11c) which extends inclinedly along the side wall (8b) and which has connected to its lowest part a draw-off tube (6b) extending in the same direction.

4. An apparatus according to claim 1, characterised in that the base (11 c) of the header box (5c) extends from the centre of the side walls (8c) towards both ends inclinedly downwards and terminating at each end in a draw-off tube (6c', 6c_{"}).

5. An apparatus according to claim 3 or 4, characterised in that the two side walls (7c, 8c) are secured to and pivotable together with the separating screen (2, 3) associated with the particular side concerned.

6. An apparatus according to any of claims 1 to 5, characterised in that the base (11, 11a, 11b, 11 c) of the header box (5, 5a, 5b, 5c) is secured to a pivoted side wall (7, 7c).

7. An apparatus according to any of claims 1 to 6, characterised in that a bottom screen part (22, 32) extending into the header box (5) is disposed atthe bottom end of each separating screen (2,3) and the inclination angle β of such part of the axial flow direction is approximately half the inclination angle a of the top screen part (21, 31) of the associated screen (2, 3).

## Revendications

1. Dispositif pour séparer des corps de nettoyage d'un fluide s'écoulant d'un échangeur de chaleur tubulaire, constitué d'une boîte traversée axialement par le fluide et de deux cribles séparateurs hémi-elliptiques, qui sont montés pivotants autour d'un axe s'étendant perpendiculairement à la direction d'écoulement et qui, dans leur position inclinée de criblage, débouchent par leur bord inférieur dans une cuve collectrice, ouverte vers le haut, s'étendant transversalement dans la boîte et munie d'au moins une paroi latérale pouvant pivoter et d'un ou de plusieurs tuyaux d'évacuation, caractérisé en ce qu'au moins une paroi (7, 8) latérale et s'étendant parallèlement au bord inférieur des cribles (2, 3) séparateurs de la cuve (5) collectrice est fixée au crible séparateur qui lui est affecté et est réalisée de manière à pouvoir pivoter celui-ci.

2. Dispositif suivant la revendication 1, caractérisé en ce que le fond (11) de la cuve (5) collectrice est constitué d'un ou de plusieurs entonnoirs, aux parties les plus basses desquels sont raccordés respectivement des tuyaux (6, 6') d'évacuation s'étendant transversalement aux parois (7, 8) latérales de la cuve collectrice.

3. Dispositif suivant la revendication 1, caractérisé en ce que la cuve (5) collectrice est pourvue d'un fond (11c), qui est incliné le long des parois (8b) latérales et à la partie la plus basse duquel est raccordé un tuyau (6b) d'évacuation s'étendant suivant la même direction.

4. Dispositif suivant la revendication 1, caractérisé en ce que le fond (11c) de la cuve (5c) collectrice est incliné vers le bas depuis le milieu des parois (8c) latérales vers les deux extrémités et débouche respectivement dans des tuyaux (6c_{'}, 6c") d'évacuation.

5. Dispositif suivant les revendications 3 ou 4, caractérisé en ce que les deux parois (7c, 8c) latérales sont fixées au crible (2, 3) séparateur affecté au côté concerné et sont réalisées de manière à pouvoir pivoter avec celui-ci.

6. Dispositif suivant l'une des revendications 1 à 5, caractérisé en ce que le fond (11, 11 a, 11b, 11 c) de la cuve (5, 5a, 5b, 5c) collectrice est fixé à une paroi (7, 7c) latérale pouvant pivoter.

7. Dispositif suivant l'une des revendications 1 à 6, caractérisé en ce qu'à l'extrémité inférieure des cribles (2, 3) séparateurs sont montées respectivement des parties (22, 32) inférieures de criblage, qui débouchent dans la cuve (5) collectrice et dont l'angle β d'inclinaison par rapport à la direction axiale d'écoulement est à peu près égal à la moitié de l'angle a d'inclinaison de la partie (21,31) supérieure de criblage du crible (2, 3) séparateur qui leur est affecté.
